# EUROPÄISCHE PATENTSCHRIFT

(11) **EP 2 849 984 B1**
(45) Veröffentlichungstag und Bekanntmachung des Hinweises auf die Patenterteilung: **20.11.2019**
(21) Anmeldenummer: 13739188.4
(22) Anmeldetag: 15.07.2013
(51) Int. Cl.: B61D 25/00, B61D 27/00, B60H 1/00

(54) **FENSTERPROFIL FÜR EIN SCHIENENFAHRZEUG**
WINDOW PROFILE FOR A RAIL VEHICLE
PROFILÉ DE VITRE D'UN VÉHICULE FERROVIAIRE

(30) Priorität: 09.08.2012 DE 102012214166
(43) Veröffentlichungstag der Anmeldung: 25.03.2015
(73) Patentinhaber: Siemens Mobility GmbH, 81739 München (DE)
(72) Erfinder: BISSELS, Stephan, 47638 Straelen (DE); WANCZURA, Stefan, 45665 Recklinghausen (DE)
(86) Internationale Anmeldenummer: PCT/EP2013/064910
(87) Internationale Veröffentlichungsnummer: WO 2014/023521

(56) Entgegenhaltungen:
- EP-A2- 0 186 499
- EP-A2- 0 347 132
- DE-U1- 9 207 347
- JP-A- H05 270 403
- US-A- 2 690 822
- US-A- 3 862 549

## Beschreibung

Die vorliegende Erfindung betrifft ein Fensterprofil für ein Schienenfahrzeug nach dem Oberbegriff von Anspruch 1. So ist beispielsweise aus der US 2 690 822 A ein Fensterprofil für ein Schienenfahrzeug bekannt, aufweisend Fensterecken, einen vertikalen Anschlagrahmen, einen ersten horizontalen Anschlagrahmen und einen zweiten horizontalen Anschlagrahmen. Auch die JP H05 270403 A und die US 3 862 549 A haben Fensterprofile für Schienenfahrzeuge zum Gegenstand.

Schienenfahrzeuge bilden komplexe Mehrkomponentensysteme, deren Materialzusammensetzung und bauliche Konstruktion durch eine Vielzahl unterschiedlichster Rahmenbedingungen eingeschränkt wird. So stellen gerade die im Bereich des Schienenfahrzeugbaus auftretenden Anforderungen an Sicherheit, Verlässlichkeit, Funktionalität und nicht zuletzt auch Wirtschaftlichkeit der technischen Umsetzung eine vielschichtige Herausforderung dar, welche in anderen Bereichen des Fahrzeugbaus in dieser Art gar nicht oder nur in abgeschwächter Form anzutreffen sind.

Im Schienenfahrzeugbau bestehen im Bereich der Fensterprofile erhöhte konstruktive Anforderungen bezüglich der in diesen Bereich vorzusehenden Belastbarkeit, Wagenkastensteifigkeit, Platzbedarf und Passgenauigkeit. Darüber hinaus müssen im Fensterbereich unterschiedliche Funktionalitäten erfüllt werden, wie beispielsweise die Aufnahme der Fensterscheiben aber auch die Luftführung der Be- und Endlüftung des Fahrzeuginnenraums.

Bisher werden diese Funktionalitäten durch eine Mehrzahl einzelner unterschiedlicher Bauteile bereitgestellt, welche über unterschiedliche Fügeverfahren miteinander verbunden werden,
um die jeweiligen konstruktiven Vorgaben zu erfüllen. Eine einfache, günstige, kompakte und integrale Lösung zur Vereinigung unterschiedlicher Funktionalitäten in einem Bauteil im Fensterbereich eines Schienenfahrzeugs ist bisher nicht bekannt.

Es ist daher die Aufgabe der vorliegenden Erfindung ein Fensterbauteil für ein Schienenfahrzeug anzugeben, welches eine erhöhte Integration von Funktionalitäten aufweist.

Gelöst wird diese Aufgabe durch gemäß Anspruch 1. Besondere Ausführungsformen der Erfindung werden in den Unteransprüchen wiedergegeben.

Erfindungsgemäß vorgesehen ist ein Fensterprofil für ein Schienenfahrzeug, aufweisend Fensterecken, einen vertikalen Anschlagrahmen, einen ersten horizontalen Anschlagrahmen und einen zweiten horizontalen Anschlagrahmen, welches dadurch gekennzeichnet ist, dass der vertikale Anschlagrahmen aus einem Profil besteht, welches einen Aufnahmebereich für einen Klimakanal aufweist, wobei der Klimakanal ein integraler Bestandteil des vertikalen Anschlagrahmens ist.

Durch eine solche erfindungsgemäße Ausgestaltung eines Fensterprofils werden die Funktionalität der Aufnahme der Fensterscheibe und die Führung der Zu- und/oder Abluft für den Fahrzeuginnenraum in vorteilhafter Weise in einem Bauteil zusammengefasst. Hierdurch ergibt sich zum einen eine ökonomische Ausnutzung des zur Verfügung stehenden Bauraumes, zum anderen können Gewichtseinsparungen erzielt werden, welche bei der heutzutage angestrebten Leichtbauweise von Schienenfahrzeugen vorteilhaft sind.

Schienenfahrzeuge im Sinne der Erfindung sind Fahrzeuge, die sich auf Gleisen aus paarweise und/oder parallel angeordneten Schienen (Schienenstrang) bewegen. Unter diese Kategorie fallen z.B. Eisenbahnen, S-Bahnen, U-Bahnen, Schwebebahnen, Güterwaggons, Personenwagen, Lokomotiven, Triebwagen und Triebköpfe. Leichtbau-Schienenfahrzeuge sind Schienenfahrzeuge.

Erfindungsgemäß ist es dabei vorgesehen, dass ein ein- oder mehrteiliges, vorzugsweise stranggepresstes, senkrecht stehendes Profil, welches strukturell in den Fahrzeug-Rohbau eingebunden ist ohne zusätzliche Beblechung die Außenkontur des Schienenfahrzeuges im Fensterbereich darstellt. Hierdurch übernimmt das Profil neben der Aufgabe einen seitlichen Rahmen zur Aufnahme des Fensters zu bilden auch strukturelle Aufgaben in der Fahrzeugstatik.

Besonders bevorzugt handelt es bei dem Profil um ein stranggepresstes Aluminiumprofil. Dies bietet den Vorteil einer materialsparenden Fertigung bei gleichzeitiger Optimierung der Gefügestruktur des Materials, welches durch sein geringes spezifisches Gewichte zur weiteren Reduzierung des Fahrzeugleergewichtes beiträgt. Besonders bevorzugt handelt es sich bei dem Profilmaterial um eine Aluminiumlegierung des Typs EN AW 6005 A.

Gemäß einer weiter bevorzugten Ausgestaltung der Erfindung sind die am Fensterprofil vorzusehenden Fensterecken angeformt, so dass zumindest der vertikale Anschlagrahmen und Fensterecken zusammen einstückig ausgebildet sind. Eine Anformung kann dabei beispielsweise durch geeignete mechanische Bearbeitungsverfahren wie Ausfräsen erfolgen.

Gemäß einer weiteren Ausgestaltung der Erfindung kann es vorgesehen sein, dass zumindest der vertikale Anschlagrahmen und die daran vorzusehenden Fensterecken aus einem Organoblech gefertigt sind. Unter einem Organoblech ist im Sinne der Erfindung ein Faserverbundwerkstoff zu verstehen, welcher eine gezielte Kombination aus zwei oder mehreren Materialien darstellt, die die Eigenschaften der einzelnen Komponenten verbessert, beispielsweise einen Verbund aus hochfesten Fasern und einem Kunststoff. Hierbei haben die Fasern einen maßgeblichen Einfluss auf die Eigenschaften des Verbundwerkstoffes, wie beispielsweise die Festigkeit und die Steifigkeit des Materials. Insbesondere sind unter Organoblechen dabei sogenannte Prepregs auf Basis thermoplastischer Kunststoffe zu verstehen. Prepregs wiederum sind Halbzeuge aus Endlosfasern, welcher unidirektional oder als Gewebe in dem Faserverbundstoff eingebracht sind. Geeignete Fasern können dabei beispielsweise Glas-oder Mineralfasern, Aramidfasern oder auch Carbonfasern sein. Geeignete thermoplastische Kunststoffe zur Herstellung von entsprechenden Organoblechen sind beispielsweise Polyetheretherketon (PEEK), Polypropylen (PP), thermoplatischen Polyurethan (TPU), Polyamid (PA) oder Polyphenylensulfid (PPS).

In den erfindungsgemäß vorzusehenden Aufnahmebereich für einen Klimakanal kann ein solcher als separates Bauteil, beispielsweise in Form eines Kunststoffrohres oder dergleichen eingebracht sein. Besonders bevorzugt ist es jedoch, dass der Klimakanal ein integraler Bestandteil des vertikalen Anschlagrahmens ist und durch den Aufnahmebereich selbst gebildet wird. Durch eine solche integrative Ausführung kann vorteilhafter Weise das Baugewicht weiter reduziert werden. Die Anschlussstutzen für den Klimakanal können dabei als Bauteil, beispielsweise aus einem Faserverbundwerkstoff, in das Profil bzw. den vertikalen Anschlagrahmen ein- oder aufgeklebt sein.

Gemäß einer weiteren Ausgestaltung der Erfindung kann es vorgesehen sein, dass der erste horizontale Anschlagrahmen ein Voutenprofil und der zweite horizontale Anschlagrahmen ein Außenlangträgerprofil des Schienenfahrzeugkörpers bilden. Diese konstruktive Ausgestaltung bietet eine hohe Steifigkeit gegen Dachquerschwingungen und trägt somit zum zu erzielenden Fahrkomfort sowie zur passiven Fahrzeugsicherheit bei. Insbesondere kann es dabei vorgesehen sein, dass die Fensterecken in ihrer Materialdicke belastungsgerecht angepasst sind und der Schweißanschluss an die Längsprofile (Vouten- und Längsträgerprofil) im Bereich niedriger Spannungen liegt. Zudem kann es vorgesehen sein, dass zwischen den Fensterecken das Material weggefräst ist und ein rahmenloses Fenster von außen eingesetzt und außenhautbündig eingeklebt ist.

Bei den längslaufenden Profilen des erfindungsgemäßen Festerprofils, also dem oberen und unteren horizontal verlaufenden Anschlagrahmen, kann es desweiteren vorgesehen sein, dass diese ebenfalls stranggepresst sind und angepresste Schweißbadsicherungen und/oder ausgefräste Taschen aufweisen, um sich mittels konventioneller Fügeverfahren, wie beispielsweise Schweißen, einfacher mit den vertikal verlaufenden Profilen verbinden zu lassen. Dabei kann es vorgesehen sein, dass die Wanddicke der längslaufenden Profile nur in den Bereichen hoher Spannung aufgedickt sind und in den Bereichen niedriger Spannung eine entsprechend verringerte Wandstärke aufweisen. Hierdurch lässt sich das Gewicht des entsprechenden Bauteils in vorteilhafter Weise verringern.

Gemäß einer weiteren Ausgestaltung der Erfindung kann es vorgesehen sein, dass der vertikale Anschlagrahmen einen Isolierbereich zur Aufnahme eines Isoliermittels aufweist. Hierdurch kann eine weitere Funktionalität, nämlich die Wärmeisolierung gegenüber dem Außenbereich in vorteilhafter Weise in dem Fensterprofil vereinigt werden. Dabei kann es insbesondere vorgesehen sein, dass in den Isolierbereich ein Duromerschaum oder ein Metallschaum als Isoliermittel eingebracht wird. Beispiele für geeignete Duromerschäume sind Hartschäume auf Polyurethanbasis, Melaminharzbasis oder Phenolharzbasis. Beispiele für geeignete Metallschäume sind Aluminium-, Zink-, Titan- oder Stahlschäume, worunter Aluminiumschäume insbesondere bevorzugt sind. Ein Vorteil der Verwendung von Metallschäumen liegt in ihrer hohen Stabilität bei gleichzeitig geringem spezifischem Gewicht, wodurch sie einen Beitrag zur verbesserten Statik der Rohbaustruktur liefern. Gleichzeitig werden bei der Verwendung von Metallschäumen als Isoliermittel keine Brandlasten in die Rohbaustruktur des Schienenfahrzeugs eingebracht.

Gemäß einer weiteren Ausgestaltung der Erfindung kann es vorgesehen sein, dass der vertikale Anschlagrahmen eine Aussteifungslippe aufweist. Dabei kann es insbesondere vorgesehen sein, dass die Aussteifungslippe im Aufnahmebereich für den Klimakanal und somit in Richtung des Innenraums des Schienenfahrzeugs vorgesehen ist. Das Vorsehen eine Aussteifungslippe erhöht die Stabilität des vertikalen Anschlagrahmens wodurch ein weiterer Beitrag zur Gesamtstabilität der Rohbaustruktur erfolgen kann.

Die Erfindung ist nachfolgend anhand von Figuren weiter erläutert.
- Fig. 1: zeigt eine erste Ansicht einer ersten Ausgestaltung eines erfindungsgemäßen Fensterprofils;
- Fig. 2: zeigt eine zweite Ansicht der ersten Ausgestaltung des Fensterprofils nach Fig. 1,
- Fig. 3: zeigt einen Querschnitt einer Ausgestaltung eines Pro-fils eines vertikalen Anschlagrahmens;
- Fig. 4: zeigt einen Querschnitt einer Ausgestaltung eines wei-teren Profils eines vertikalen Anschlagrahmens;
- Fig. 5: zeigt einen Querschnitt einer Ausgestaltung eines wei-teren Profils eines vertikalen Anschlagrahmens;
- Fig. 6: zeigt eine Außenansicht eines Schienenfahrzeuges mit einer Ausgestaltung eines erfindungsgemäßen Fenster-profil; und
- Fig. 7: zeigt eine Innenansicht eines Schienenfahrzeuges mit einer Ausgestaltung eines erfindungsgemäßen Fenster-profils in der Rohbaustruktur.

Fig. 1 zeigt eine erste Ausgestaltung eines erfindungsgemäßen Fensterprofils 100. Das Fensterprofil 100 für ein Schienenfahrzeug weist Fensterecken 110, einen vertikalen Anschlagrahmen 120, einen erstes horizontalen Anschlagrahmen 130 und einen zweiten horizontalen Anschlagrahmen 140 auf. Der vertikale Anschlagrahmen 120 besteht aus einem Profil, welches einen in dieser Darstellung nicht sichtbaren Aufnahmebereich für einen Klimakanal aufweist. Zumindest der vertikale Anschlagrahmen 120 stellt ohne zusätzlich Beblechung die Außenkontur des Schienenfahrzeugs dar. Bevorzugt sind die Fensterecken 110 an das vertikale Anschlagsrahmenprofil 110 angeformt, beispielsweise indem das Gesamtprofil als stranggepresstes Grundprofil bereitgestellt wird, aus welchem die Fensterecken 110 mittels spanabhebender Verfahren oder geeigneter Schneideverfahren wie Laser- oder Wasserstrahlschneiden ausgearbeitet werden. Der obere horizontale Anschlagrahmen 130 wird vorzugsweise aus einem Voutenprofil gebildet. Dabei ist es insbesondere bevorzugt, dass der obere horizontale Anschlagrahmen 130 wie der vertikale Anschlagrahmen 110 ohne zusätzliche Beblechung die Außenkontur des Schienenfahrzeugs darstellen. Der untere horizontale Anschlagrahmen 140 wird vorzugsweise aus einem Außenlangträgerprofil der Rohkarosse gebildet, wobei es ebenfalls bevorzugt ist, dass auch der untere horizontale Anschlagrahmen 140 ohne zusätzliche Beblechung die Außenkontur des Schienenfahrzeuges bildet. Wie in Fig. 2 gezeigt kann an den Fügebereichen 121, in denen beispielsweise der vertikale Anschlagrahmen 120 mit dem horizontalen Anschlagrahmen 130 verbundenen ist, vorzugsweise eine Schweißbadsicherungen 122 vorgesehen sein, welche beispielsweise beim Stangpressen der Profile in diese eingebracht werden. Darüber hinaus können zur Optimierung der Fügebereiche 121 Taschen 123 an diesen vorgesehen werden. Durch eine entsprechende Ausgestaltung der Fügebereiche 121 ist es beispielsweise möglich, die Fügeteile mittels einer Stumpfnaht zusammenzuschweißen.

Fig. 3 zeigt einen Querschnitt einer Ausgestaltung eines Profils eines vertikalen Anschlagrahmens 120. Das vorzugsweise stranggepresste Profil weist einen Anschlag 125 auf, gegenüber welchem sich eine in den Anschlagrahmen eingebrachte, vorzugsweise eingeklebte, Fensterscheibe des Schienenfahrzeugs abstützen kann. Die Fensterscheibe wird vorzugsweise derart in das Fensterprofil eingesetzt, dass die Außenseite der Fensterscheibe glatt mit der Außenkontur des Schienenfahrzeugs abschließt. Es kann dabei vorgesehen sein, dass zur Ausgestaltung der in Fig. 1 und 2 gezeigten Fensterecken Bereiche 127 mechanisch bearbeitet (z.B. ausgefräst) werden, so dass der vertikale Anschlagrahmen 120 als Grundprofil des stranggepressten Halbzeugprofils bereitgestellt wird, aus welchem durch geeignete spanabhebende Methoden oder Schneidmethoden wie Laser- oder Wasserstrahlschneiden Bereiche 127 ausgenommen werden, um die Endprofilkontur zu bilden. Desweiteren weißt das Profil einen Aufnahmebereich 150 auf, in welchen ein Klimakanal eingebracht werden kann. Der im gezeigten Profil vorgesehene Hohlraum 126 erhöhte die Biegesteifigkeit des vertikalen Anschlagrahmens, wobei es vorgesehen sein kann, in den Hohlraum 126 ein Isoliermittel einzubringen. Wird als Isoliermittel beispielsweise ein Metallschaum, wie z.B. ein Aluminium- oder Titanschaum, genutzt, so kann dieser aufgrund seiner mechanischen Eigenschaften in vorteilhafter Weise weiter zur Biegesteifigkeit des Profils beitragen. Zur weiteren Verbesserung der Stabilität des Profils kann im Aufnahmebereiche 150 eine Aussteifungslippe 180 vorgesehen sein.

Fig. 4 zeigt einen Querschnitt einer Ausgestaltung eines weiteren Profils eines vertikalen Anschlagrahmens 120. Auch das hier gezeigte Profil weißt einen Anschlag 125 auf gegenüber welchem sich die einzusetzende Fensterscheibe abstützen kann. Bereiche 127 können wie zu Fig. 3 erläutert durch geeignete Bearbeitungsmethoden aus einem Halbzeugprofil ausgenommen werden, um z.B. die vorzusehenden Fensterecken aus dem einen Fensterstiel bildenden vertikalen Anschlagrahmen 120 auszunehmen. Ebenfalls ist ein Bereich 150 zur Aufnahme eines Klimakanals vorgesehen.

Fig. 5 zeigt einen Querschnitt einer Ausgestaltung eines weiteren Profils eines vertikalen Anschlagrahmens 120. Das vorzugsweise stranggepresste Profil weist einen Anschlag 125 auf, gegenüber welchem sich eine in den Anschlagrahmen eingesetzte Fensterscheibe 190 des Schienenfahrzeugs abstützen kann. Die Fensterscheibe 190 wird vorzugsweise derart in das Fensterprofil eingesetzt, dass die Außenseite 193 der Fensterscheibe 190 glatt mit der Außenkontur 200 des Schienenfahrzeugs abschließt. Hierzu kann es vorgesehen sein, dass zwischen Anschlag 125 und Fensterscheibe ein Abstandselement 192 angeordnet ist. Die vorzugsweise rahmenlose Fensterscheibe 190 ist mittels einer Dichtung 191 in das Fensterprofil eingesetzt. Desweiteren weist das Profil einen Klimakanal 160 auf, welcher nicht als separates Bauteil eingebracht ist, sondern durch das Profil, also den vertikalen Anschlagrahmen 120 selbst, ausgebildet ist. Das Profil weist einen Isolierbereich 170 auf, in welchen ein Isoliermittel 171 eingebracht ist. Wird als Isoliermittel 171 beispielsweise ein Metallschaum, wie z.B. ein Aluminium- oder Titanschaum, genutzt, so kann dieser aufgrund seiner mechanischen Eigenschaften in vorteilhafter Weise weiter zur Biegesteifigkeit des Profils beitragen.

Fig. 6 zeigt eine Außenansicht eines Schienenfahrzeuges mit einer Ausgestaltung eines erfindungsgemäßen Fensterprofil 100. Der den Fensterstiel bildende vertikale Anschlagsrahmen 120 weist an diesen angepresste Fensterecken 110 auf. Der obere horizontale Anschlagrahmen 130 wird durch das Voutenprofil des Schienenfahrzeugdachs ausgebildet, wohingegen der untere horizontale Anschlagrahmen 140 durch ein Außenlangträgerprofil der Rohkarosse gebildet wird. Die Fensterscheibe 190 ist bündig abschließend mit der Außenkontur des Schienenfahrzeugs in das Fensterprofil eingesetzt.

Fig. 7 zeigt eine Innenansicht eines Schienenfahrzeuges mit einer Ausgestaltung eines erfindungsgemäßen Fensterprofils in der Rohbaustruktur. Während die Fensterecken 110 des den Fensterstiel bildenden vertikalen Anschlagsrahmens 120 sichtbar sind, wir der Großteile des vertikalen Anschlagrahmens 120 in der gezeigten Ansicht durch Klimakanäle 160 verdeckt. Der obere horizontale Anschlagrahmen 130 wird durch das Voutenprofil des Schienenfahrzeugdachs ausgebildet, wohingegen der untere horizontale Anschlagrahmen 140 durch ein Außenlangträgerprofil der Rohkarosse gebildet wird.

## Patentansprüche

1. Fensterprofil (100) für ein Schienenfahrzeug, aufweisend Fensterecken (110), einen vertikalen Anschlagrahmen (120), einen ersten horizontalen Anschlagrahmen (130), einen zweiten horizontalen Anschlagrahmen (140), **dadurch gekennzeichnet, dass** der vertikale Anschlagrahmen (120) aus einem Profil besteht, welches einen Aufnahmebereich (150) für einen Klimakanal (160) aufweist, der ein integraler Bestandteil des vertikalen Anschlagrahmens (120) ist.

2. Fensterprofil nach einem der vorhergehenden Ansprüche, **dadurch gekennzeichnet, dass** der vertikale Anschlagrahmen aus einem stranggepressten Metallprofil oder aus einem Organoblech gefertigt ist.

3. Fensterprofil nach einem der vorhergehenden Ansprüche, **dadurch gekennzeichnet, dass** der erste horizontale Anschlagrahmen (130) ein Voutenprofil und der zweite horizontale Anschlagrahmen (140) ein Langträgerprofil des Schienenfahrzeugkörpers bilden.

4. Fensterprofil nach einem der vorhergehenden Ansprüche, **dadurch gekennzeichnet, dass** der vertikale Anschlagrahmen (120) einen Isolierbereich (170) zur Aufnahme eines Isoliermittels (171) aufweist.

5. Fensterprofil nach Anspruch 4, **dadurch gekennzeichnet, dass** dieses als Isoliermittel (171) einen Metallschaum und/oder einen Duromerschaum aufweist.

6. Fensterprofil nach einem der vorhergehenden Ansprüche, **dadurch gekennzeichnet, dass** der vertikale Anschlagrahmen (120) einen Teil der Fahrzeugaußenwand bildet.

7. Fensterprofil nach einem der vorhergehenden Ansprüche, **dadurch gekennzeichnet, dass** der vertikale Anschlagrahmen (120) eine Aussteifungslippe (180) aufweist.

8. Fensterprofil nach einem der vorhergehenden Ansprüche, **dadurch gekennzeichnet, dass** der vertikale Anschlagrahmen (120) in einem Fügebereich (121) eine durch das Profil des Anschlagrahmens selbst ausgebildete Schweißbadsicherung (122) aufweist.

9. Schienenfahrzeug, aufweisend ein Fensterprofil nach einem der Ansprüche 1 bis 8.

## Claims

1. Rail vehicle window profile (100), having window corners (110), a vertical stop frame (120), a first horizontal stop frame (130), a second horizontal stop frame (140), **characterized in that** the vertical stop frame (120) comprises a profile which has a receiving region (150) for an air-conditioning duct (160), which is an integral part of the vertical stop frame (120).

2. Window profile according to one of the preceding claims, **characterized in that** the vertical stop frame is manufactured from an extruded metal profile or from an organic sheet.

3. Window profile according to one of the preceding claims, **characterized in that** the first horizontal stop frame (130) forms a roof rounding profile and the second horizontal stop frame (140) forms a longitudinal beam profile of the rail vehicle body.

4. Window profile according to one of the preceding claims, **characterized in that** the vertical stop frame (120) has an insulating region (170) for receiving an insulating means (171).

5. Window profile according to Claim 4, **characterized in that** said profile has a metal foam and/or a thermoset foam as an insulating means (171).

6. Window profile according to one of the preceding claims, **characterized in that** the vertical stop frame (120) forms part of the vehicle outer wall.

7. Window profile according to one of the preceding claims, **characterized in that** the vertical stop frame (120) has a reinforcing lip (180).

8. Window profile according to one of the preceding claims, **characterized in that** the vertical stop frame (120) has, in a joining region (121), a weld pool retainer (122) formed by the profile of the stop frame itself.

9. Rail vehicle having a window profile according to one of Claims 1 to 8.

## Revendications

1. Profilé (100) de fenêtre d'un véhicule ferroviaire, comportant des coins (110) de fenêtre, un cadre (120) vertical de butée, un premier cadre (130) horizontal de butée, un deuxième cadre (140) horizontal de butée, **caractérisé en ce que** le cadre (120) vertical de butée est constitué d'un profilé, qui a une partie (150) de réception d'un conduit (160) de conditionnement d'air, qui est une partie constitutive intégrale du cadre (120) vertical de butée.

2. Profilé de fenêtre suivant l'une des revendications précédents, **caractérisé en ce que** le cadre vertical de butée est en un profilé métallique filé à la presse ou en une organo-tôle.

3. Profilé de fenêtre suivant l'une des revendications précédentes, **caractérisé en ce que** le premier cadre (130) horizontal de butée forme un profil en voûte et le deuxième cadre (140) horizontal de butée, un profil de poutre longitudinal du corps du véhicule ferroviaire.

4. Profilé de fenêtre suivant l'une des revendications précédentes, **caractérisé en ce que** le cadre (120) vertical de butée a une partie (170) isolante de réception d'un moyen (171) isolant.

5. Profilé de fenêtre suivant la revendication 4, **caractérisé en ce que** celui-ci a, comme moyen (171) isolant, une mousse métallique et/ou une mousse en matière thermodurcissable.

6. Profilé de fenêtre suivant l'une des revendications précédentes, **caractérisé en ce que** le cadre (120) vertical de butée forme une partie de la paroi extérieure du véhicule.

7. Profilé de fenêtre suivant l'une des revendications précédentes, **caractérisé en ce que** le cadre (120) vertical de butée a une lèvre (180) de raidissement.

8. Profilé de fenêtre suivant l'une des revendications précédentes, **caractérisé en ce que** le cadre (120) vertical de butée a, dans une région (121) de joint, une sécurité (122) à bain de soudage, constituée par le profilé du cadre de butée soi-même.

9. Véhicule ferroviaire ayant un profilé de fenêtre suivant l'une des revendications 1 à 8.
